# FASCICULE DE BREVET EUROPEEN

(11) **EP 2 041 437 B1**
(45) Date de publication et mention de la délivrance du brevet: **07.07.2010**
(21) Numéro de dépôt: 07823283.2
(22) Date de dépôt: 11.07.2007
(51) Int. Cl.: F04B 53/14, F04B 53/22, F04B 13/00

(54) **UNITÉ DE POMPAGE A DURÉE DE VIE ÉLEVÉE**
LANGLEBIGE PUMPENEINHEIT
LONG-LIFE PUMP UNIT

(30) Priorité: 18.07.2006 FR 0606574; 03.01.2007 FR 0700032
(43) Date de publication de la demande: 01.04.2009
(73) Titulaire: Pulssar Technologies, 75013 Paris (FR)
(72) Inventeur: ABOUSALEH, Khaled, 75011 Paris (FR)
(74) Mandataire: de Saint-Palais, Arnaud Marie
(86) Numéro de dépôt international: PCT/FR2007/001196
(87) Numéro de publication internationale: WO 2008/009797

(56) Documents cités:
- EP-A1- 1 213 479
- WO-A-00/47894
- WO-A-97/31191
- DE-A1- 19 808 095
- US-A1- 2005 238 500

## Description

La présente invention concerne une unité de pompage à durée de vie élevée, pouvant servir à de nombreux types de prélèvements en vue d'analyses. Elle s'applique plus particulièrement, mais non exclusivement, au pipetage, à la dilution, au rinçage et/ou à la distribution d'échantillons de substances liquides.

Le document EP-A-1 213 479 qui représente l'art antérieur le plus proche de la revendication 1 divulgue une telle unité de pompage.

D'une manière générale, on sait qu'il a déjà été proposé de nombreux dispositifs permettant d'exécuter des cycles de pipetage et de rinçage notamment au sein d'un dispositif d'analyse.

Ces dispositifs font habituellement intervenir un module de pompage comportant un corps muni d'une chambre de travail, par exemple cylindrique, et un piston pouvant se présenter sous la forme d'un plongeur qui s'engage avec étanchéité dans la chambre de travail. L' actionnement du piston est alors assuré par un actionneur linéaire comportant un moteur électrique rotatif, par exemple de type pas à pas et un organe de conversion du mouvement rectiligne en un mouvement de translation rectiligne.

Il s'avère que les dispositifs de pompage de ce type actuellement réalisés présentent un certain nombre d'inconvénients :
- Tout d'abord, le système de conversion utilisé augmente d'une façon importante la complexité de l'ensemble du dispositif ainsi que son coût.
- Par ailleurs, on se heurte à des problèmes d'alignement entre l'organe d'actionnement à déplacement linéaire et le piston : les défauts d'alignement à ce niveau conduisent à engendrer sur le joint qui réalise l'étanchéité entre le piston et le corps du module de pompage, des contraintes transversales et, en conséquence, des zones où se produisent des frictions anormalement élevées qui conduisent à une usure prématurée du joint. Il s'agit là d'un inconvénient relativement important qui augmente les frais de maintenance et qui, bien souvent, réduit la durée de vie des pompes.
- En outre, un inconvénient des dispositifs de pompage existants réside dans l'absence de caractère modulaire et, en particulier, de possibilité d'interchangeabilité rapide du module de pompage et de l'actionneur.

L'invention a donc plus particulièrement pour but de supprimer tous ces inconvénients.

Elle propose à cet effet une unité de pompage réalisé en trois modules pouvant s'assembler ou se démonter aisément, à savoir :
- un module de pompage du type susdit comportant un corps muni d'une cavité constituant une chambre de travail, un piston mobile en translation et s'engageant de façon étanche dans la cavité par l'intermédiaire d'un joint disposé entre ledit corps et ledit piston, au moins un canal réalisé dans le corps de manière à pouvoir connecter la chambre de travail à un circuit d'utilisation, ledit corps comprenant une face d'assemblage axée perpendiculairement à l'axe de déplacement du piston,
- un module d'actionnement linéaire comportant un organe d'actionnement mobile en translation coaxialement au piston, et
- un module de liaison et de guidage permettant d'assurer une liaison mécanique entre le module de pompage et le module d'actionnement linéaire et un guidage précis du piston coaxialement au joint d'étanchéité, ce guidage étant indépendant des moyens de guidage utilisés par le module d'actionnement.

Avantageusement, le couplage entre l'organe d'actionnement et le piston est assuré par l'assemblage, d'une part, d'un joint cylindro-sphérique faisant intervenir une tête sphérique centrée sur l'axe de l'organe d'actionnement et reliée à celui-ci par une portion sous tête de section inférieure au diamètre de la sphère et, d'autre part, d'une gorge cylindrique réalisée dans l'extrémité du piston opposée à l'organe de pompage, perpendiculairement à l'axe dudit piston, cette gorge cylindrique débouchant axialement à l'extérieur par une fente de largeur inférieure au diamètre de la gorge et légèrement supérieur à ladite portion sous tête. La tête sphérique qui est solidaire de l'organe d'actionnement s'engage dans la gorge sphérique et y est retenue axialement dans les deux sens. Néanmoins, elle peut rotuler dans la gorge tout en pouvant se déplacer dans l'axe de la gorge.

Ainsi, grâce à ces dispositions, un défaut d'alignement entre l'organe d'actionnement et le piston n'engendrera aucune contrainte susceptible de provoquer une usure prématurée du joint d'étanchéité, voire même un défaut d'étanchéité.

Par ailleurs, le susdit canal pourra être conformé de manière à pouvoir recevoir tout ou partie d'une vanne mono ou multivoies ou une aiguille creuse servant au pipetage. Dans ce dernier cas, l'unité de pompage pourra comprendre des moyens permettant sa fixation sur un élément mobile d'un dispositif de pipetage automatique ou semi-automatique.

Un mode d'exécution de l'invention sera décrit ci-après, à titre d'exemple non limitatif, avec référence aux dessins annexés dans lesquels :
La figure 1 est une vue de côté d'une unité de pompage selon l'invention ;
La figure 2 est une coupe axiale selon A/A de la figure 1 ;
La figure 3 est une vue de côté d'une variante d'exécution de l'unité de pompage ;
La figure 4 est une coupe axiale selon B/B de la figure 3 ;
La figure 5 est une coupe partielle schématique montrant un module de pompage sur lequel peuvent se connecter une électrovanne multivoies ou une aiguille de pipetage.
La figure 6 est une coupe axiale d'une autre variante d'exécution de l'unité de pompage.

Dans l'exemple illustré sur les figures 1 et 2, l'unité de pompage 1 fait intervenir un module d'actionnement 2 de type vérin à vis comportant :

Un moteur électrique pas à pas dont le rotor comprend un alésage central coaxial taraudé dans lequel s'engage une tige 3 présentant une portion filetée qui coopère avec le taraudage. Cette tige 3 présente, par ailleurs, une portion cannelée qui s'engage dans un palier coulissant de section intérieure complémentaire, solidaire de la partie statorique du moteur. L'une des deux extrémités de la tige est prolongée par un embout 4 comportant une tête sphérique 5 reliée à une douille cylindrique 6 par l'intermédiaire d'une portion sous tête 7 de diamètre inférieur à celui de la tête 5 et de la douille cylindrique 6. La douille cylindrique 6 est munie d'un taraudage venant se visser sur un filetage prévu au niveau de l'extrémité de la tige 3.

La partie statorique du moteur comprend un manchon de couplage 8 dont la forme extérieure est celle d'un cylindre, étagée. Elle présente un passage central coaxial dans lequel coulisse la tige 3.

L'unité de pompage 1 comprend un module de pompage 9 comportant un corps monobloc, par exemple cylindrique ou parallélépipédique rectangle réalisé en un matériau usinable et/ou moulable avec précision et possédant un très faible coefficient de dilatation.

Ce corps comporte une cavité cylindrique coaxiale 10 débouchant par un orifice situé au centre de l'une de ces faces 11 qui constitue une face d'assemblage.

Cette cavité 10, qui constitue la chambre travail de la pompe, communique avec l'extérieur grâce à deux canaux 12, 13 permettant un raccordement à des circuits d'utilisation respectifs.

L'un de ces canaux 12 est disposé coaxialement à la cavité 10, à l'opposé de l'orifice. Il débouche au sommet d'une surface conique coaxiale constituant le fond de la cavité.

L'autre canal 13 s'étend, quant à lui, perpendiculairement à l'axe de la cavité 10, à proximité de la face 11.

La cavité 10 comprend, au voisinage de son orifice, un étagement d'alésage dans lequel est engagé un joint d'étanchéité 14, au travers duquel coulisse avec étanchéité le piston 15 du module de pompage 9.

Ce piston 15, qui consiste en un plongeur de forme cylindrique, présente d'un côté, une extrémité conique 16, de forme sensiblement complémentaire à celle du fond de la cavité 10 et, de l'autre côté, une face terminale plane dans laquelle débouche par une fente une gorge cylindrique diamétrale 16' axée perpendiculairement à l'axe du piston 15.

Dans cet exemple, le module de liaison et de guidage 18 consiste ici en un bloc métallique 17 (par exemple en alliage d'aluminium) de forme parallélépipédique dont deux faces F₁, F₂ opposées servent de face d'assemblage respectivement pour le module de pompage 9 et pour le module d'actionnement 2, et une face latérale 19 qui sert de face de fixation de l'unité de pompage sur un support (par exemple dans un automate d'analyse).

Le bloc 17 comprend un alésage central coaxial 20 débouchant dans les faces F₁, F₂.

Cet alésage 20 comprend du côté de la face F₁ un étagement d'alésage s'étendant sur environ ¼ de sa longueur dans lequel est disposé un tronçon tubulaire 21 en matériau à faible coefficient de friction (tel que, par exemple, un composé fluocarboné, PTFE, FEP). Ce tronçon tubulaire 21 sert de palier coulissant au piston 15.

L'alésage 20 comprend, du côté de la face F₂, des étagements dans lesquels s'engagent étroitement les étagements du manchon de couplage 8 du module d'actionnement 2.

Ainsi, en position assemblée des trois modules, avec accouplement de la tige 3 et du piston 15, tous les éléments animés par des déplacements en translation sont censés être coaxiaux.

Néanmoins, s'il subsiste un défaut d'alignement entre la tige 3 et le piston 15 (par exemple dû à la tolérance dimensionnelle des étagements du module d'actionnement, par exemple dans le cas où le module d'actionnement est acheté tel quel dans le commerce), ce défaut d'alignement ne peut pas avoir de conséquence sur le joint d'étanchéité en raison de la précision du guidage du piston 15 et du type de couplage piston 15/tige 3 utilisé.

Cette structure présente, par ailleurs, l'avantage de pouvoir être assemblée ou désassemblée très simplement (par exemple par vissage/dévissage de vis disposées parallèlement à l'axe de l'ensemble tige 3/piston 15).

Cette structure permet une interchangeabilité des modules, par exemple pour adapter l'unité du pompage 9 à l'application dont elle fait l'objet.

La fixation de l'unité de pompage 9 sur un support peut être assurée au moyen de deux vis axées parallèlement à l'axe du piston. Des canaux 22, 23 réalisés dans le module 18 perpendiculairement à la face d'assemblage 19 servent à fixer la pompe.

Bien entendu, l'invention ne se limite pas au mode d'exécution précédemment décrit.

Ainsi, par exemple, le module de pompage 9 pourrait comprendre au moins une électrovanne commandant le passage de fluide dans l'un des canaux 12, 13. Avantageusement, cette électrovanne pourrait être intégrée au bloc constituant le module de pompage 9.

Dans l'exemple illustré sur les figures 3 et 4, le module de pompage comprend un corps monobloc 30 similaire à celui décrit dans l'exemple précédent.

D'une façon analogue, il comporte une cavité cylindrique coaxiale 31 débouchant au niveau de la face d'assemblage 32. Cette cavité 31, qui constitue la chambre de travail de la pompe, communique avec l'extérieur grâce à deux canaux, à savoir :
- un canal 33 disposé coaxialement à la cavité 31 et débouchant au sommet d'une surface conique coaxiale 34 constituant le fond de la cavité 31,
- un canal 35 qui s'étend perpendiculairement à l'axe de la cavité 31, à proximité de la face d'assemblage 32.

Dans cet exemple, chacun des canaux 33, 35 comporte successivement, en partant de la cavité cylindrique 31, un tronçon cylindrique de petit diamètre raccordé à un tronçon cylindrique 36, 36' de plus grand diamètre par l'intermédiaire d'une portion conique 37, 37' servant de portée d'étanchéité. Le tronçon cylindrique de plus grand diamètre 36, 36' est prolongé par une portion taraudée 38, 38' débouchant à l'extérieur.

Dans les portions taraudées 38, 38' viennent se visser avec étanchéité les corps 39, 39' d'un dispositif d'obturation d'électrovanne 40, 40' comportant un obturateur qui se présente sous la forme d'un pointeau 41, 41' dont l'extrémité conique présente la même conicité que la portion conique 37, 37'.

Ce pointeau 41, 41' est actionné par une bobine électrique (non représentée) située à l'intérieur de l'électrovanne 40, 40'.

Le tronçon cylindrique 36, 36' délimite une chambre d'obturation qui communique à l'extérieur grâce à un canal 42, 43 débouchant dans une cavité cylindrique 44, 45 munie d'un taraudage servant à la connexion d'un tube souple, de préférence en matière plastique transparente.

Dans cet exemple, le canal 43 qui débouche dans le tronçon cylindrique 36 s'étend perpendiculairement à l'axe de la cavité cylindrique 31 de manière à ce que la cavité 45 soit formée dans une face latérale du bloc.

Le canal 42 qui débouche dans le tronçon cylindrique 36' s'étend parallèlement à l'axe de la cavité cylindrique 31 de manière à ce que la cavité 44 soit formée dans la face (supérieure) du corps 30 située à l'opposé de la motorisation.

L'intérêt de la solution précédemment décrite consiste en ce que dans la mesure où le corps 30 est réalisé en matière transparente, tout le parcours du liquide à travers la pompe est visible. Par ailleurs, les connexions des tubes s'effectuent dans un plan parallèle à la face antérieure du corps (plan de la figure 4) de sorte que l'on peut également observer la circulation du liquide à l'intérieur de ces tubes.

En outre, grâce à l'intégration des électrovannes 40, 40' au corps 30, on obtient un ensemble compact et peu volumineux qui peut être facilement logé dans un appareil, éventuellement sur une partie mobile.

Dans l'exemple illustré sur la figure 5, la cavité cylindrique 50 du corps 51 ne communique à l'extérieur que grâce à un seul canal 52 disposé coaxialement à la cavité 50, dans une position analogue à celle du canal 38.

Ce canal 52 est prolongé par une cavité cylindrique coaxiale 53 dans laquelle peut venir s'assembler, avec étanchéité :
- soit une aiguille de pipetage 54 dotée d'un embout de connexion, par exemple par vissage,
- soit un obturateur multivoies, par exemple une électrovanne trois ou quatre voies 55 présentant des sorties d'aspiration et/ou de refoulement sur lesquelles peuvent être connectés des conduits souples 56, 57.

Dans la variante d'exécution représentée figure 6, à l'intérieur de la cavité 60 du corps 61 coulisse avec étanchéité un piston 62 muni d'une garniture d'étanchéité 63.

Ce piston 62 est lui-même entraîné par un module d'actionnement 64 du type de celui décrit au regard des figures 1 et 2.

Ici également, la cavité cylindrique 60 ne communique avec l'extérieur que grâce à un seul canal 64 disposé coaxialement à la cavité 60.

Ce canal 64 est prolongé par une cavité cylindrique 65 coaxiale qui débouche sur la face supérieure 66 du corps 61.

Il débouche également à l'extérieur par un ensemble canal/cavité 68 centré perpendiculairement à l'axe de la cavité cylindrique 60. La cavité 68 débouche au niveau d'une face latérale du corps 61.

Les cavités 65 et 68 sont conçues de manière à pouvoir recevoir des électrovannes et/ou des conduits souples. Eventuellement, l'une de ces cavités pourra être bouchée par un obturateur, l'autre cavité pouvant alors recevoir par exemple une aiguille de pipetage ou un stylet.

## Revendications

1. Unité de pompage à durée de vie élevée, comprenant au moins :
- un module de pompage (9) comportant un corps muni d'une cavité (10) constituant une chambre de travail, un piston (15) mobile en translation et s'engageant de façon étanche dans la cavité (10) par l'intermédiaire d'un joint (14) disposé entre ledit corps et ledit piston (15), au moins un canal (12, 13) réalisé dans le corps de manière à pouvoir connecter la chambre de travail à un circuit d'utilisation, ledit corps comprenant une face d'assemblage (11) axée perpendiculairement à l'axe de déplacement du piston (15), et
- un module d'actionnement linéaire comportant un organe d'actionnement (3) mobile en translation coaxialement au piston (15),
**caractérisée en ce qu'**elle comprend en outre :
- un module de liaison et de guidage (18) permettant d'assurer une liaison mécanique entre le module de pompage (9) et le module d'actionnement linéaire (2) et un guidage précis du piston (15) coaxialement au joint d'étanchéité, ce guidage étant indépendant des moyens de guidage utilisés par le module d'actionnement (2),
et **en ce que** le couplage entre l'organe d'actionnement (3) et le piston (15) est assuré, par l'assemblage d'une part, d'un joint cylindro-sphérique faisant intervenir une tête sphérique (5) centrée sur l'axe de l'organe d'actionnement (3) et reliée à celui-ci par une portion sous tête (7) de section inférieure au diamètre de la sphère et, d'autre part, d'une gorge cylindrique (16') réalisée dans l'extrémité du piston opposée à l'organe de pompage, perpendiculairement à l'axe dudit piston (15), cette gorge cylindrique (16') débouchant axialement à l'extérieur par une fente de largeur inférieure au diamètre de la gorge et légèrement supérieur à ladite portion sous tête (7).

2. Unité de pompage selon la revendication 1,
**caractérisée en ce que** le module d'actionnement (2) comprend un moteur électrique pas à pas dont le rotor est muni d'un alésage central coaxial taraudé dans lequel s'engage une tige (3) constituant le susdit organe d'actionnement, cette tige (3) comportant une portion filetée qui coopère avec le taraudage, ainsi qu'une portion cannelée qui s'engage dans un palier coulissant, de section complémentaire, solidaire de la partie statorique du moteur, l'une des extrémités de la tige étant prolongée par un embout portant ladite tête sphérique.

3. Unité de pompage selon la revendication 2,
**caractérisée en ce que** la tête sphérique (5) est reliée à une douille cylindrique (6) par l'intermédiaire d'une portion sous tête (7) de diamètre inférieur à celui de la tête (5) de la douille cylindrique (6), et **en ce que** la douille cylindrique (6) est munie d'un taraudage venant se visser sur un filetage prévu au niveau de l'extrémité de la tige (3).

4. Unité de pompage selon l'une des revendications précédentes,
**caractérisée en ce que** la partie statorique du moteur comprend un manchon de couplage (8) dont la forme extérieure est étagée, et **en ce que** le module de liaison et de guidage comprend un alésage comportant, d'un côté des étagements d'alésage dans lesquels s'engagent étroitement les étagements du manchon de couplage (8) du module d'actionnement 2.

5. Unité de pompage selon l'une des revendications précédentes,
**caractérisée en ce que** la cavité du corps du module de pompage (9) consiste en un alésage comprenant, au niveau de la face d'assemblage du corps sur le module de liaison et de guidage (18), un étagement d'alésage dans lequel est engagé un joint d'étanchéité (14) au travers duquel coulisse avec étanchéité le piston (15).

6. Unité de pompage selon l'une des revendications précédentes,
**caractérisée en ce que** la cavité du module de pompage communique avec l'extérieur grâce à au moins un canal (12, 13) permettant un raccordement à un circuit d'utilisation.

7. Unité de pompage selon la revendication 6,
**caractérisée en ce que** le module de pompage comprend au moins une électrovanne mono ou multivoies commandant le passage de fluide dans le susdit canal (12, 13), cette électrovanne étant intégrée en partie ou en totalité audit module.

8. Unité de pompage selon la revendication 6,
**caractérisée en ce que** le susdit canal est conformé de manière à pouvoir recevoir une aiguille creuse servant au pipetage.

9. Unité de pompage selon la revendication 8,
**caractérisée en ce qu'**elle comprend des moyens permettant sa fixation sur un élément mobile d'un dispositif de pipetage automatique ou semi-automatique.

10. Unité de pompage selon l'une des revendications précédentes,
**caractérisée en ce que** la cavité (31), qui constitue la chambre de travail, communique avec l'extérieur grâce à un premier canal (33) disposé coaxialement à la cavité et un second canal (35) qui s'étend perpendiculairement à l'axe de la cavité, chacun desdits canaux (33, 35) comportant successivement, en partant de ladite cavité (31), un tronçon de petit diamètre raccordé à un tronçon de plus grand diamètre (36, 36') par l'intermédiaire d'une portion conique (37, 37') servant de portée d'étanchéité, le tronçon cylindrique de plus grand diamètre étant prolongé par une portion taraudée (38, 38') débouchant à l'extérieur, et **en ce que** dans cette portion taraudée vient se visser le corps d'un dispositif d'obturation en forme de pointeau (41, 41') dont l'extrémité conique présente la même conicité que la portion conique (37, 37').

11. Unité de pompage selon la revendication 10,
**caractérisée en ce que** le tronçon cylindrique de plus grand diamètre délimite une chambre d'obturation qui communique avec l'extérieur grâce à un canal (42, 43) débouchant dans une cavité cylindrique (44, 45) munie d'un taraudage, servant à la connexion d'un tube souple.

12. Unité de pompage selon la revendication 11,
**caractérisée en ce que** le canal (43) qui débouche dans le tronçon cylindrique du premier canal (33) s'étend perpendiculairement à l'axe de la cavité cylindrique (31), et **en ce que** le canal (42) qui débouche dans le tronçon cylindrique (36') du second canal (35), s'étend parallèlement à l'axe de ladite cavité cylindrique (31).

13. Unité de pompage selon la revendication 1,
**caractérisée en ce que** la cavité cylindrique (50) du corps qui constitue la chambre de travail communique à l'extérieur grâce à un canal (52) disposé coaxialement à la cavité (50), ce canal étant prolongé par une cavité cylindrique coaxiale (53) dans laquelle peut venir s'assembler avec étanchéité une aiguille de pipetage ou un obturateur multivoies.

14. Unité de pompage selon la revendication 1,
**caractérisée en ce que** la cavité cylindrique (60) qui constitue la chambre de travail communique avec l'extérieur grâce à un canal (64) coaxial prolongé par une cavité cylindrique (65) coaxiale qui débouche au niveau de la face supérieure (66) du corps (61), ledit canal (64) communiquant avec l'extérieur par un ensemble canal/cavité (68) centré perpendiculairement à l'axe de la cavité cylindrique (60), la cavité (68) débouchant au niveau d'une face latérale du corps.

15. Unité de pompage selon la revendication 14,
**caractérisée en ce que** les susdites cavités (65 et 68) sont conçues de manière à pouvoir recevoir des électrovannes et/ou des conduits souples.

16. Unité de pompage selon la revendication 14,
**caractérisée en ce que** l'une des cavités (65, 68) est bouchée par un obturateur tandis que l'autre reçoit une aiguille de pipetage ou un stylet.

17. Unité de pompage selon l'une des revendications précédentes,
**caractérisée en ce que** le piston présente une forme cylindrique, et **en ce que** le module de liaison et de guidage (18) consiste en un bloc dont deux faces opposées (F₁, F₂) servent de face d'assemblage respectivement pour le module de pompage (9) et pour le module d'actionnement (2), et une face latérale qui sert de fixation de l'unité de pompage sur un support, ledit bloc (17) comprenant un alésage central coaxial (20) présentant du côté du module de pompage un étagement d'alésage dans lequel est disposé un tronçon tubulaire (21) en un matériau à faible coefficient de friction qui sert de palier coulissant au piston.

18. Unité de pompage selon l'une des revendications précédentes,
**caractérisée en ce que** le susdit organe d'actionnement est sensiblement coaxial au piston (15).

## Claims

1. A long-life pump unit, comprising at least:
- one pump module (9) comprising a body provided with a cavity (10) constituting a working chamber, a translationally mobile piston (15) engaging leaktightly in the cavity (10) via a seal (14) arranged between said body and said piston (15), at least one channel (12, 13) formed in the body so as to be able to connect the working chamber to a use circuit, said body comprising an assembly surface (11) centered perpendicular to the axis of movement of the piston (15), and
- a linear actuating module comprising an actuating member (3) translationally mobile coaxially to the piston (15),
**characterized in that** it also comprises:
- a connecting and guiding module (18) for establishing a mechanical connection between the pump module (9) and the linear actuating module (2) and precise guidance of the piston (15) coaxially to the sealing device, this guidance being independent of the guide means used by the actuating module (2),
and **in that** the coupling between the actuating member (3) and the piston (15) is ensured via the assembly, on one hand, of a cylindrical-spherical seal involving the use of a spherical head (5) centered on the axis of the actuating member (3) and connected thereto by an under-head portion (7) with a section smaller than the diameter of the sphere and, on the other hand, of a cylindrical groove (16') realized in the end of the piston opposite the pump member, perpendicular to the axis of said piston (15), this cylindrical groove (16') opening axially at the outside by a slot with a width smaller than the diameter of the groove and slightly larger than said under-head portion (7).

2. The pump unit according to claim 1,
**characterized in that** the actuating module (2) comprises a step-by-step electrical motor whereof the rotor is provided with a tapped coaxial central bore in which a rod (3) constituting the aforementioned actuating member is housed, this rod (3) comprising a threaded portion which cooperates with the tapping, as well as a ribbed portion which engages in a sliding bearing, with a complementary section, integral with the stator part of the motor, one of the ends of the rod being extended by a tip supporting said spherical head.

3. The pump unit according to claim 2,
**characterized in that** the spherical head (5) is connected to a cylindrical socket (6) via an under-head portion (7) with a diameter smaller than that of the head (5) of the cylindrical socket (6), and **in that** the cylindrical socket (6) is provided with a tapping which screws on a threading provided at the end of the rod (3).

4. The pump unit according to one of the preceding claims,
**characterized in that** the stator part of the motor comprises a coupling sleeve (8) whereof the outer shape is stepped, and **in that** the connecting and guiding module comprises a bore comprising, on one side, bore steppings in which the steppings of the coupling sleeve (8) of the actuating module (2) are tightly engaged.

5. The pump unit according to one of the preceding claims,
**characterized in that** the cavity of the body of the pumping module (9) consists of a bore comprising, at the assembly surface of the body on the connecting and guiding module (18), a bore stepping in which a sealing device (14) is engaged through which the piston (15) slides leaktightly.

6. The pump unit according to one of the preceding claims,
**characterized in that** the cavity of the pump module is connected to the outside via at least one channel (12, 13) enabling a connection to a use circuit.

7. The pump unit according to claim 6,
**characterized in that** the pump module comprises at least one single- or multi-path solenoid valve controlling the passage of fluid in the abovementioned channel (12, 13), this solenoid valve being integrated in part or in whole into said module.

8. The pump unit according to claim 6,
**characterized in that** the aforementioned channel is formed so as to be able to receive a hollow needle serving for pipetting.

9. The pump unit according to claim 8,
**characterized in that** it comprises means enabling its fixing on a mobile element of an automatic or semi-automatic pipetting device.

10. The pump unit according to one of the preceding claims,
**characterized in that** the cavity (31), which constitutes the working chamber, is connected to the outside via a first channel (33) arranged coaxially to the cavity and a second channel (35) which extends perpendicular to the axis of the cavity, each of said channels (33, 35) successively comprising, starting from said cavity (31), a section with a small diameter connected to a section with a larger diameter (36, 36') via a conical portion (37, 37') serving as seating face, the cylindrical section with larger diameter being extended by a tapped portion (38, 38') opening to the outside, and **in that** this tapped portion screws onto the body of a closure device in the form of a needle (41, 41') whereof the conical end has the same conicity as the conical portion (37, 37').

11. The pump unit according to claim 10,
**characterized in that** the cylindrical section of larger diameter defines a closure chamber which is connected to the outside via a channel (42, 43) opening into a cylindrical cavity (44, 45) provided with a tapping, serving to connect a flexible tube.

12. The pump unit according to claim 11,
**characterized in that** the channel (43) which opens into the cylindrical section of the first channel (33) extends perpendicular to the axis of the cylindrical cavity (31), and **in that** the channel (42) which opens into the cylindrical section (36') of the second channel (35), extends parallel to the axis of said cylindrical cavity (31).

13. The pump unit according to claim 1,
**characterized in that** the cylindrical cavity (50) of the body which constitutes the working chamber is connected to the outside via a channel (52) arranged coaxially to the cavity (50), this channel being extended by a coaxial cylindrical cavity (53) in which a pipetting needle or a multi-path closure can be leaktightly assembled.

14. The pump unit according to claim 1,
**characterized in that** the cylindrical cavity (60) which constitutes the working chamber is connected with the outside via a coaxial channel (64) extended by a coaxial cylindrical cavity (65) which leads to the level of the upper surface (66) of the body (61), said channel (64) being connected to the outside by a channel/cavity (68) assembly centered perpendicular to the axis of the cylindrical cavity (60), the cavity (68) opening at a lateral surface of the body.

15. The pump unit according to claim 14,
**characterized in that** the abovementioned cavities (65 and 68) are designed so as to be able to receive solenoid valves and/or flexible conduits.

16. The pump unit according to claim 14,
**characterized in that** one of the cavities (65, 68) is blocked by a closure while the other one receives a pipetting needle or a stylet.

17. The pump unit according to one of the preceding claims,
**characterized in that** the piston has a cylindrical shape, and **in that** the connecting and guiding module (18) consists of a block whereof two opposite surfaces (F₁, F₂) serve as assembly surfaces for the pump module (9) and the actuating module (2), respectively, and a lateral surface which serves for fixing of the pump unit on a support, said block (17) comprising a coaxial central bore (20) having, from the side of the pump module, a bore stepping in which a tubular section (21) in a material with a low friction coefficient which serves as sliding bearing for the piston is arranged.

18. The pump unit according to one of the preceding claims,
**characterized in that** the abovementioned actuating member is substantially coaxial to the piston (15).

## Patentansprüche

1. Langlebige Pumpeneinheit, die mindestens folgendes umfasst:
- ein Pumpmodul (9), umfassend einen Körper, der mit einem Hohlraum (10) versehen ist, der eine Arbeitskammer aufbaut, einen Kolben (15), der translatorisch beweglich ist und der über eine zwischen dem Körper und dem Kolben (15) angeordnete Verbindungsstelle (14) dicht in den Hohlraum (10) eingreift, mindestens einen Kanal (12, 13), der in dem Körper so realisiert ist, dass die Arbeitskammer mit einem Anwenderkreis verbunden werden kann, wobei der Körper eine Montagefläche (11) umfasst, die senkrecht zur Verschiebungsachse des Kolbens (15) ausgerichtet ist, und
- ein lineares Antriebsmodul, umfassend ein koaxial zum Kolben (15) translatorisch bewegliches Antriebsmittel (3),
**dadurch gekennzeichnet, dass** es weiterhin folgendes umfasst:
- ein Führungs- und Verbindungsmodul (18), das die Sicherstellung von einer mechanischen Verbindung zwischen dem Pumpmodul (9) und dem linearen Antriebsmodul (2) und von einer exakten Führung des Kolbens (15) koaxial zu der Dichtungsverbindung erlaubt, wobei diese Führung unabhängig ist von den von dem Antriebsmodul (2) verwendeten Führungsmitteln,
und **dadurch**, dass die Kopplung zwischen dem Antriebsmodul (3) und dem Kolben (15) sichergestellt ist durch Zusammenfügen von, zum einen, einer Zylinder-Kugeldichtung, die einen Kugelkopf (5), der auf der Achse des Antriebsmittels (3) zentriert und mit diesem über einen Unterkopfteil (7) mit einem Querschnitt, der kleiner ist als der Durchmesser der Kugel, verbunden ist, und, zum anderen, einem zylindrischen Durchlass (16'), der am Ende des Kolbens dem Pumpmittel gegenüberliegend, senkrecht zu der Achse des Kolbens (15), realisiert ist, wobei dieser zylindrische Durchlass (16') über einen Spalt mit einer Größe von kleiner als der Durchmesser des Durchlasses und etwas größer als der Unterkopfteil (7) axial nach außen mündet.

2. Pumpeneinheit nach Anspruch 1,
**dadurch gekennzeichnet, dass** das Antriebsmodul (2) einen Elektroschrittmotor, dessen Rotor mit einer innengewindeten koaxialen zentralen Bohrung versehen ist, in die ein Schaft (3) eingreift, der das oben genannte Antriebsmittel aufbaut, wobei dieser Schaft (3) einen außengewindeten Teil umfasst, der mit dem Innengewinde kooperiert, sowie einen gerippten Teil, der in ein Gleitlager mit komplementärem Querschnitt eingreift, aus einem Stück mit dem Statorteil des Motors, umfasst, wobei eines der Enden des Schafts durch ein Ansatzstück verlängert ist, das den Kugelkopf trägt.

3. Pumpeneinheit nach Anspruch 2,
**dadurch gekennzeichnet, dass** der Kugelkopf (5) mit einer zylindrischen Hülse (6) über einen Unterkopfteil (7) von einem Durchmesser, der kleiner ist als derjenige des Kopfes (5) der zylindrischen Hülse (6), verbunden ist, und **dadurch**, dass die zylindrische Hülse (6) mit einem Innengewinde versehen ist, das sich auf ein am Ende der Hülse (3) vorgesehenes Außengewinde schraubt.

4. Pumpeneinheit nach einem der vorhergehenden Ansprüche,
**dadurch gekennzeichnet, dass** der Stator-Teil des Motors eine Kupplungsmuffe (8) umfasst, deren äußere Form gestuft ist, und **dadurch** dass das Bindungs- und Führungsmodul eine Bohrung umfasst, die, auf einer Seite, Bohrungsstufen umfasst, in die die Stufen der Kupplungsmuffe (8) des Antriebsmoduls (2) fest eingreifen.

5. Pumpeneinheit nach einem der vorhergehenden Ansprüche,
**dadurch gekennzeichnet, dass** der Hohlraum des Körpers des Pumpmoduls (9) aus einer Bohrung besteht, umfassend, auf dem Niveau der Montagefläche des Körpers auf dem Führungs- und Bindungsmodul (18), eine Stufenbohrung, in die eine Dichtungsverbindung (14) eingreift, über die der Kolben (15) mit Dichtigkeit hinweg gleitet.

6. Pumpeneinheit nach einem der vorhergehenden Ansprüche,
**dadurch gekennzeichnet, dass** der Hohlraum des Pumpmoduls mit Außen auf Grund von mindestens einem Kanal (12, 13) kommuniziert, der eine Verbindung zu einem Anwenderkreis ermöglicht.

7. Pumpeneinheit nach Anspruch 6,
**dadurch gekennzeichnet, dass** das Pumpmodul mindestens ein Ein- oder Mehrweg-Elektroventil umfasst, das den Durchgang von Fluid in den oben genannten Kanälen (12, 13) steuert, wobei dieses Elektroventil teilweise oder insgesamt in das Modul integriert ist.

8. Pumpeneinheit nach Anspruch 6,
**dadurch gekennzeichnet, dass** der oben genannte Kanal so geformt ist, dass er eine gekrümmte Nadel aufnehmen kann, die zum Pipettieren dient.

9. Pumpeneinheit nach Anspruch 8,
**dadurch gekennzeichnet, dass** sie Mittel umfasst, die ihre Befestigung an einem beweglichen Element einer automatischen oder halbautomatischen Pipettiervorrichtung ermöglichen.

10. Pumpeneinheit nach einem der vorhergehenden Ansprüche,
**dadurch gekennzeichnet, dass** der Hohlraum (31), der die Arbeitskammer aufbaut, mit Außen auf Grund eines ersten Kanals (33), der koaxial zu dem Hohlraum angeordnet ist, und eines zweiten Kanals (35), der sich senkrecht zu der Achse des Hohlraums erstreckt, kommuniziert, wobei die Kanäle (33, 35) jeweils aufeinanderfolgend ausgehend von dem Hohlraum (31) ein Teilstück von kleinem Durchmesser, das mit einem Teilstück von größerem Durchmesser (36, 36') über einen konischen Teil (37, 37') verbunden ist, der der Dichtigkeitsreichweite dient, umfassen, wobei das zylindrische Teilstück mit größerem Durchmesser durch einen Innengewindeteil (38, 38') verlängert ist, der nach außen mündet, und **dadurch**, dass dieser Innengewindeteil den Körper einer Absperrvorrichtung in der Form einer Düsennadel (41, 41') verschraubt, deren konisches Ende die gleiche Konizität wie der konische Teil (37, 37') aufweist.

11. Pumpeneinheit nach Anspruch 10,
**dadurch gekennzeichnet, dass** das zylindrische Teilstück mit größerem Durchmesser eine Absperrkammer begrenzt, die mit Außen auf Grund eines Kanals (42, 43) kommuniziert, der in einen zylindrischen Hohlraum (44, 45) mündet, der mit einem Innengewinde versehen ist, das dem Anschluss an einen elastischen Schlauch dient.

12. Pumpeneinheit nach Anspruch 11,
**dadurch gekennzeichnet, dass** der Kanal (43), der in das zylindrische Teilstück des ersten Kanals (33) mündet, sich senkrecht zur Achse des zylindrischen Hohlraums (31) erstreckt, und **dadurch**, dass der Kanal (42), der in das zylindrische Teilstück (36') des zweiten Kanals (35) mündet, sich parallel zur Achse des zylindrischen Hohlraums (31) erstreckt.

13. Pumpeneinheit nach Anspruch 1,
**dadurch gekennzeichnet, dass** der zylindrische Hohlraum (50) des Körpers, der die Arbeitskammer aufbaut, mit Außen auf Grund eines Kanals (52) kommuniziert, der koaxial zu dem Hohlraum (50) angeordnet ist, wobei dieser Kanal durch einen koaxialen zylindrischen Hohlraum (53) verlängert ist, in den eine Pipettiernadel oder ein Mehrweg-Verschlussventil mit Dichtigkeit eingebaut werden kann.

14. Pumpeneinheit nach Anspruch 1,
**dadurch gekennzeichnet, dass** der zylindrische Hohlraum (60), der die Arbeitskammer aufbaut, mit Außen auf Grund eines Kanals (64) kommuniziert, der durch einen koaxialen zylindrischen Hohlraum (65) koaxial verlängert ist, der auf der oberen Fläche (66) des Körpers (61) endet, wobei der Kanal (64), der über eine Gesamtheit von Kanal/Hohlraum (68), die senkrecht zu der Achse des zylindrischen Hohlraums zentriert ist, mit Außen kommuniziert, wobei der Hohlraum (68) auf einer Seitenfläche des Körpers endet.

15. Pumpeneinheit nach Anspruch 14,
**dadurch gekennzeichnet, dass** die oben genannten Hohlräume (65 und 68) so konzipiert sind, dass Elektroventile und/oder elastische Leitungen aufgenommen werden können.

16. Pumpeneinheit nach Anspruch 14,
**dadurch gekennzeichnet, dass** einer der Hohlräume (65, 68) mit einer Absperrung verschlossen ist, während der andere eine Pipettiernadel oder eine Schreibspitze aufnimmt.

17. Pumpeneinheit nach einem der vorhergehenden Ansprüche,
**dadurch gekennzeichnet, dass** der Kolben eine zylindrische Form aufweist, und **dadurch**, dass das Führungs- und Verbindungsmodul (18) aus einem Block, dessen beide gegenüberliegende Flächen (F₁, F₂) als Montagefläche für das Pumpmodul (9) bzw. für das Antriebsmodul (2) dienen, und einer Seitenfläche, die der Befestigung der Pumpeinheit auf einem Träger dient, besteht, wobei der Block (17) eine koaxiale zentrale Bohrung (20) umfasst, die auf der Seite des Pumpmoduls eine Stufenbohrung aufweist, in der ein rohrförmiges Teilstück (21) aus einem Material mit geringem Reibungskoeffizienten angeordnet ist, das als Gleitlager für den Kolben dient.

18. Pumpeneinheit nach einem der vorhergehenden Ansprüche,
**dadurch gekennzeichnet, dass** das oben genannte Antriebsmittel im Wesentlichen koaxial zum Kolben (15) ist.
